# EUROPÄISCHE PATENTSCHRIFT

(11) **EP 2 744 955 B1**
(45) Veröffentlichungstag und Bekanntmachung des Hinweises auf die Patenterteilung: **20.01.2016**
(21) Anmeldenummer: 12724559.5
(22) Anmeldetag: 08.03.2012
(51) Int. Cl.: E04H 12/12, E04H 12/08

(54) **VORRICHTUNG UND VERFAHREN FÜR DEN ÜBERGANG ZWISCHEN EINEM AUFGEHENDEN TURMABSCHNITT UND EINEM VORGESPANNTEN BETONTURMABSCHNITT**
DEVICE AND METHOD FOR THE TRANSITION BETWEEN A RISING TOWER SECTION AND A PRE-STRESSED CONCRETE TOWER SECTION
PROCÉDÉ ET DISPOSITIF PERMETTANT LA TRANSITION ENTRE UNE PARTIE DE TOUR MONTANTE ET UNE PARTIE DE TOUR EN BÉTON PRÉCONTRAINT

(30) Priorität: 14.03.2011 DE 102011001250
(43) Veröffentlichungstag der Anmeldung: 25.06.2014
(73) Patentinhaber: ED. ZÜBLIN AG, 70567 Stuttgart (DE)
(72) Erfinder: TANG, Xiaofeng, 70567 Stuttgart (DE)
(86) Internationale Anmeldenummer: PCT/DE2012/100055
(87) Internationale Veröffentlichungsnummer: WO 2012/122976

(56) Entgegenhaltungen:
- WO-A1-2007/012201
- DE-A1-102004 017 006
- DE-A1-102007 031 065
- US-A1- 2009 217 618
- US-A1- 2010 307 097

## Beschreibung

### Technisches Gebiet

Die vorliegende Erfindung betrifft eine Verbindung zwischen zwei Konstruktionsabschnitten eines Turmes - bevorzugt eines Turmes einer Windenergieanlage - untereinander. Bei der Koppelstelle handelt es sich um den Übergang zwischen einem in der Regel vorgespannten Stahlbetonturmabschnitt und der aufgehenden Konstruktion, die in der Regel aus Stahl gefertigt ist.

### Stand der Technik

Windenergieanlagentürme mit Turmabschnitten aus unterschiedlichen Materialien werden auch als Hybridtürme bezeichnet. Der untere Abschnitt aus Beton kann aus vorgefertigten Betonelementen, die miteinander verbunden werden, oder aus einem monolithischen Betonbauteil bestehen. Um eine höhere Standfestigkeit zu erhalten ist der Konstruktionsabschnitt aus Betonwerkstoff häufig vorgespannt. Dies erfolgt mittels im Turminneren frei zugänglichen Spanngliedern oder mittels Spanngliedern, die innerhalb des Betonquerschnittes liegen und nach dem Vorspannen vergossen werden. Durch das Vergießen des Hohlraumes zwischen Spannglied und Hüllrohr mit einem alkalischen Vergussmaterial ist das Spannglied besonders gut vor Korrosion geschützt. Außerdem ermöglicht die Lage des Spanngliedes im Betonquerschnitt eine zentrische Vorspannkraft hinsichtlich der Schwerlinie des Betonquerschnittes; es treten keine zusätzlichen Biegebelastungen auf.

Der aufgehende Turmabschnitt aus Stahl kann aus mehreren röhrenförmigen Turmsegmenten bestehen, die entweder einstückig gefertigt sind oder aus mehreren zusammengefügten Segmenten über den Umfang der Sektion bestehen. In diesem Stahlringquerschnitt herrschen ebenfalls zentrische Spannungsverhältnisse. Alternativ zu einer Ausführung in Stahl kann der obere Turmabschnitt aus hochfestem, alterungsbeständigem Kunststoff - beispielsweise Glasfaserverstärker Kunststoff - gefertigt sein.

An der Verbindungsstelle des oberen Turmabschnittes mit dem unteren, vorgespannten Turmabschnitt aus Beton treffen unterschiedliche Werkstoffe und Bauteildicken aufeinander. Beide Bauteile müssen dauerhaft fest miteinander verbunden werden, um den hohen dynamischen Belastungen standzuhalten.

Für dieses Detail sind verschiedene Lösungen aus dem Stand der Technik bekannt. So ist in der Patentschrift DE 102 30 273 B3 ein ringförmiges Adapterelement aus Stahl beschrieben, das Bohrungen aufweist, durch die die Spannglieder aus dem unteren Betonturmabschnitt geführt sind. Oberhalb des Adapterelementes sind die Spannglieder verankert, so dass eine feste Verbindung zwischen Adapterelement und Spannbeton besteht. Am oberen Abschluss des Adapterelementes befindet sich eine Flanschkonstruktion, an die die aufgehende Stahlkonstruktion angeschlossen ist. Im Adapterring entsteht konstruktionsbedingt ein Versatz der Lastweiterleitung, da die Spanngliedverankerung außerhalb der aufgehenden Wandung liegt.

Bei der aus DE 10 2007 031 065 A1 bekannten Konstruktion ist am oberen Abschluss des Betonturmsegmentes ein ringförmiger Kopfbalken angeordnet, durch den die im Turminneren liegenden, freien Spannglieder geführt und verankert sind. Die aufgehende Stahlkonstruktion weist einen einseitigen Flansch auf. Durch den Kopfbalken verläuft eine geneigte Bohrung, durch die Verankerungsbolzen geführt sind. Diese verbinden Stahlflansch und Betonbauteil und sind jeweils mit zwei Muttern befestigt. Diese Lösung ermöglicht den Austausch der Ankerbolzen, aber auch hier entsteht ein Versatz in der Wirkungslinie der Vertikalkräfte.

DE 10 2004 017 006 A1 beschreibt eine Verankerungskonstruktion, deren unteres Bauteil - eine durchankerte Stahlplatte - im Beton des Turmschaftes oder des Fundamentes eingegossen wird. Der Aufbau der Konstruktion ist symmetrisch: im aufgehenden Stahlbauteil ist ein symmetrischer, im Querschnitt T-förmiger Flansch angeordnet, durch den beidseitig des Steges je eine Ankerstange geführt und mit einer Mutter befestigt wird. Bei Anordnung von Vorspannlitzen im unteren Turmschaft können diese zwar im Betonquerschnitt geführt und nachträglich vergossen werden, allerdings liegt die Endverankerung des Spanngliedes im Betonquerschnitt seitlich neben der Verankerung des aufgehenden Stahlsegmentes. Um sowohl die Verankerungskonstruktion für den aufgehenden Stahlturm als auch die Endverankerung des Spanngliedes im Querschnitt unterbringen zu können, ist eine Aufweitung des Betonquerschnittes notwendig.

Alternativ kann ein L-förmiger, einseitiger Flansch am aufgehenden Stahlsegment angeformt werden. Dieser wird am oberen Ende des Betonbauteils aufgesetzt und direkt vom Spannglied durchankert. Wegen der hohen auftretenden Kräfte und des Versatzes zwischen Normalspannungen im Stahlring und der Lasteinleitung der Vorspannkraft muss der Flansch sehr dick ausgeführt werden. Außerdem ist es auch in dieser Bauweise aus geometrischen Gründen erforderlich, dass der Betonquerschnitt aufgeweitet wird - und dass das Spannglied aus seiner Achse heraus zur Endverankerung hin verzogen wird. Bedingt durch die Krümmung des Spanngliedes entstehen in dieser Konstruktion Umlenkkräfte, die ebenfalls im Betonquerschnitt aufgenommen werden müssen.

US 2009/0217618 A1 beschreibt keinen Hybridturm, es ist die Befestigung eines Stahlturmes auf einem Betonfundament offenbart. An dessen unterem Rand ist ein Stahlring mit Öffnungen zur Durchführung von einfachen Befestigungsbolzen vorgesehen. Um die Befestigungsbolzen mittig zur aufgehenden Turmwandung anzuordnen, sind Öffnungen in der Turmwand vorgesehen. Es ist keine Befestigung von Spanngliedern erforderlich, es entfällt die Problematik, die sich aus der Spanngliedführung ergibt.
Alle bekannten Lösungen haben gemeinsam, dass an dieser dynamisch hochbelasteten Stelle des Hybridturmes ein Versatz aus der Vorspannkraft und der Normallkraft im Stahlturmabschnitt entsteht.

### Aufgabe der Erfindung

Aufgabe der Erfindung ist es, ein Übergangsbauteil und dessen Anordnung an der Übergangsstelle zwischen Spannbeton und darüber angebrachtem aufgehendem Turm für einen Hybridturm - mit einem oberen Turmabschnitt aus Stahl oder Glasfaserverstärktem Kunststoff und einem unteren Abschnitt aus Spannbeton - zur Verfügung zu stellen, die den hohen dynamischen Einwirkungen stand hält, kompakt aufgebaut und wirtschaftlich ist und die Errichtung des Turmes vereinfacht. Weiter umfasst die Aufgabe der Erfindung ein Verfahren anzugeben, das mittels des erfindungsgemäßen Bauteiles die wirtschaftliche Errichtung eine Hybridturmes ermöglicht.

### Darstellung der Erfindung

Die Aufgabe wird durch die im Kennzeichen des Anspruchs 1 angegebenen Merkmale und die Merkmale des unabhängigen Anspruches 5 gelöst. Weiter gibt der Anspruch 8 ein Verfahren zur Lösung der Aufgabe an.
Hierzu sieht die Erfindung ein vorgefertigtes ringförmiges oder ringsegmentförmiges Bauteil aus Stahl - oder alternaiv aus Glasfaserverstärktem Kunststoff (GFK) - als Übergangselement vor. Dieses hat im Querschnitt die Form eines umgekehrten T mit einem vertikal oder nahezu vertikal angeordneten Steg, der den Übergang zum aufgehenden Querschnitt des oberen Turmabschnittes darstellt. Im Flansch sind in Ringrichtung im definierten Abstand zueinander mittig Öffnungen ausgespart, durch die die Spannglieder des Spannbetonturmabschnittes durchgeführt werden. Im Bereich dieser Flanschdurchörterungen ist der Steg - vorzugsweise in ausgerundeter Form, um Spannungskonzentrationen zu reduzieren - ausgenommen, so dass die Ankerköpfe der Spannglieder Platz finden. Die Spannglieder werden durch die Aussparungen im erfindungsgemäßen Bauteil gefädelt. Das Übergangselement wird in seiner endgültigen Lage auf der Oberkante des Stahlbeton-Turmabschnittes ausgerichtet und kraftschlüssig mit Vergussmörtel vergossen. Zur Erhöhung der Schubkrafttragfähigkeit sind in einer alternativen Ausführungsvariante unterhalb des Flansches sogenannte Schubknaggen angeordnet, die in vorher hergestellte Vertiefungen im Beton eingebracht werden. Nach Erhärten des Vergussmaterials werden die Ankerköpfe eingebaut und eine definierte Vorspannkraft aufgebracht. Die Ankerköpfe werden festgelegt, d. h. die Spannglieder werden verkeilt und die Hüllrohre der Vorspannglieder mit - bevorzugt alkalischem - Verpressmaterial verfüllt. Im nächsten Schritt wird ein Korrosionschutz am Ankerkopf angebracht; dieser kann demontierbar ausgeführt werden, so dass eine Überprüfung der Ankerköpfe im Zuge einer Wartung jederzeit möglich ist.
Über das Aufbringen und Festlegen der Vorspannkraft wird das Übergangselement direkt mit dem Stahlbetonschaft verbunden. Ein zusätzliches Einbauteil zur Verankerung oder Befestigung des Stahlturmabschnittes auf dem Spannbetonturmabschnitt ist nicht nötig.
Da die Schwerlinie des Stahlquerschnittes mit der des Betonquerschnittes in einer Wirkungslinie liegt, ist kein Versatz und damit auch keine daraus resultierende Zusatzbelastung vorhanden. Die Wandung des aufgehenden Turmes sowie die Bauteildicke des unteren Betonturmabschnittes können minimiert und wirtschaftlich ausgeführt werden. Auch eine geometrische Aufweitung der Stahlbetonwand - zur Aufnahme weiterer Einbauteile oder gekrümmter Spanngliedführung - kann entfallen.
Durch die mittige Lasteinleitung der Vorspann- und damit auch der Verbindungskraft in den Flansch des Stahlbauteiles erfährt dieser keine Biegebelastung in Querrichtung und kann somit geometrisch optimiert ausgebildet werden: auch an dieser Stelle wird Material eingespart.

In einer alternativen Ausführung ist das Übergangselement ringsegmentförmig und mit mindestens einem weiteren (beispielsweise zwei oder drei oder mehreren) insbesondere identisch geformten ringsegmentförmigen Übergangsbauteilen zu einem geschlossenen Ring verbindbar. Die miteinander verbundenen Segmente bilden gemeinsam ein ringförmiges Übergangselement.

Die Erfindung wird nachfolgend anhand von vier Zeichnungen erläutert. Es zeigen:
Fig. 1 zeigt schematisch eine Teilansicht des Turmes - bevorzugt des Turmes einer Windenergieanlage - mit der Übergangsstelle zwischen dem oberen aufgehendem Turmabschnitt 6 und unterem Spannbeton-Turmabschnitt 7.
In Fig. 2 ist das erfindungsgemäße im Querschnitt T-förmige Bauteil 1 im Detailausschnitt in eingebautem Zustand dargestellt. Im Flansch 2 des im Querschnitt T-förmigen Bauteiles 1 sind Aussparungen 3 passgenau zur Lage der Spannglieder 8 angeordnet. An der selben Stelle ist der Steg 4 mit einer Aussparung 5 versehen. Das schlaffe Spannglied 8 wird im Zuge der Montage des im Querschnitt T-förmigen Bauteiles 1 durch die Aussparungen 3 im Flansch 2 geführt. Nach dem Ausrichten wird das Mörtelbett 11 zwischen im Querschnitt T-förmigem Bauteil 1 und unterem Spannbeton-Turmabschnitt 7 mit Vergussmörtel verfüllt. Nach Erhärten des Mörtelbettes 11 kann der Ankerkopf 10 in der vorgesehenen Aussparung 5 im Steg 4 montiert werden: Die Spannglied-Litzen 9 werden durch den Ankerkopf 10 geführt und mit Keilen gesichert. Die Vorspannkraft wird mittels Pressen am unteren Ende der Spannglieder 8 aufgebracht.
Fig. 3 zeigt einen Querschnitt durch die Übergangsstelle, der zwischen zwei Spanngliedern 8 liegt. In einer alternativen Ausführungsvariante sind zur Erhöhung der Schubkrafttragfähigkeit unterhalb des Flansches zusätzlich sogenannte Schubknaggen 13 angeordnet, die in vorher hergestellte Vertiefungen 14 im Beton eingebracht und mit Mörtel vergossen werden.
Fig. 4 zeigt einen Querschnitt durch die Übergangsstelle, der direkt im Spannglied 8 liegt. Nach dem Vorspannen und Sichern der Spannglied-Litzen 9 wird das Hüllrohr 12 verpresst. Im Anschluss wird der Ankerkopf - in der Zeichnung nicht dargestellt - gegen Korrosion geschützt.

### Bezugszeichenliste

- 1: im Querschnitt T-förmiges Bauteil
- 2: Flansch
- 3: Aussparung im Flansch
- 4: Steg
- 5: Aussparung im Steg
- 6: aufgehender Turmabschnitt
- 7: Spannbeton-Turmabschnitt
- 8: Spannglied
- 9: Spannglied-Litzen
- 10: Ankerkopf
- 11: Mörtelbett
- 12: Hüllrohr
- 13: Schubknagge (am Einbauteil)
- 14: Aussparung im Beton

## Patentansprüche

1. Ein im Querschnitt T-förmiges Bauteil (1) als Übergangsbauteil an der Koppelstelle zwischen einem unteren Spannbeton-Turmabschnitt (7) und dem darüber angebrachten, aufgehenden Turmabschnitt (6), das in seiner Längsabwicklung ringförmig oder ringsegmentförmig - und mit mindestens einem weiteren insbesondere identisch geformten ringsegmentförmigen Übergangsbauteil zu einem geschlossenen Ring verbindbar - ist,
**dadurch gekennzeichnet, dass** es mittig im Querschnitt und in definiertem Abstand zueinander in Ringrichtung Aussparungen (3, 5) in Flansch (2) und Steg (4) aufweist, durch die die Spannglieder (8) des unteren Spannbeton-Turmabschnittes (7) geführt, verankert und vorgespannt sind.

2. Im Querschnitt T-förmiges Bauteil (1) nach Anspruch 1,
**dadurch gekennzeichnet, dass** das im Querschnitt T-förmige Bauteil (1) aus Stahl gefertigt ist.

3. Im Querschnitt T-förmiges Bauteil (1) nach Anspruch 1,
**dadurch gekennzeichnet, dass** das im Querschnitt T-förmige Bauteil (1) aus einem alternativen Material - bevorzugt Glasfaserverstärkter Kunststoff - hergestellt ist.

4. Im Querschnitt T-förmiges Bauteil (1) nach einem der Ansprüche 1 bis 3,
**dadurch gekennzeichnet, dass** das im Querschnitt T-förmige Bauteil (1) an der Unterseite des Flansches (2) zusätzlich mit Schubknaggen (13) versehen ist.

5. Anordnung eines im Querschnitt T-förmigen Bauteiles (1) nach mindestens einem der Ansprüche 1 bis 4 als Übergangsbauteil an der Koppelstelle zwischen einem unteren Spannbeton-Turmabschnitt (7) und dem darüber angebrachten aufgehenden Turmabschnitt (6),
**dadurch gekennzeichnet, dass** das im Querschnitt T-förmige Bauteil (1) mit dem Flansch (2) nach unten - dem Beton zugewandt - an der Übergangsstelle zwischen Spannbeton- (7) und darüber angebrachtem aufgehenden Turmabschnitt (6) angeordnet ist und dass durch Aussparungen (3, 5) in Flansch (2) und Steg (4) des im Querschnitt T-förmigen Bauteiles (1) Spannglieder (8) des unteren Spannbeton-Turmabschnittes (7) geführt, verankert und vorgespannt sind.

6. Anordnung eines im Querschnitt T-förmigen Bauteiles (1) nach Anspruch 5,
**dadurch gekennzeichnet, dass** seine geometrische Lage an der Übergangsstelle so ist, dass die Wirkungslinie der Spannglieder (8) mit der Schwerlinie des im Querschnitt T-förmigen Bauteiles (1) übereinstimmt und so eine zentrische Lasteinleitung erfolgt.

7. Anordnung eines im Querschnitt T-förmigen Bauteiles (1) nach Anspruch 5 und 6,
**dadurch gekennzeichnet, dass** an der Unterseite des Flansches (2) angeordnete Schubknaggen (13) in vorgesehene Aussparungen im Beton (14) des Spannbeton-Turmabschnittes (7) eingreifen.

8. Verfahren zur Montage einer Übergangskonstruktion eines Hybridturmes aus einem aufgehenden Turmabschnitt (6) und einem unteren Spannbeton-Turmabschnitt (7) nach einem der Ansprüche 1 bis 7, umfassend die Schritte:
- Ausrichten des im Querschnitt T-förmigen Bauteiles (1) auf der Oberkante des unteren Spannbeton-Turmabschnittes (7) mit Durchführen der Spannglieder (8) durch die vorgesehenen Aussparungen (3, 5) im Flansch (2) und Steg (4) des im Querschnitt T-förmigen Bauteiles (1)
- kraftschlüssiges Herstellen eines Mörtelbettes (11) durch Vergießen
- nach dem Aushärten des Mörtelbettes (11): Einbau von Ankerköpfen (10), Verankerung von Spannglied-Litzen (9) aus dem Spannbeton-Turmabschnitt (7) und Spannen von Spanngliedern (8)
- Verfüllen aller Hüllrohre (12) im Spannbeton.

## Claims

1. Component (1) which is T-shaped in cross section as a transition component at the coupling point between a lower pre-stressed concrete tower section (7) and the rising tower section (6) which is attached above the latter and, in the longitudinal development thereof, is annular or ring-segment-shaped - and is connectable to at least one further, in particular identically shaped, ring-segment-shaped transition component to form a closed ring, **characterized in that** said component has, centrally in the cross section and at a defined distance from each other in the ring direction, recesses (3, 5) in flange (2) and web (4), through which recesses the pre-stressing elements (8) of the lower pre-stressed concrete tower section (7) are guided, anchored and prestressed.

2. Component (1) which is T-shaped in cross section according to Claim 1, **characterized in that** the component (1) which is T-shaped in cross section is manufactured from steel.

3. Component (1) which is T-shaped in cross section according to Claim 1, **characterized in that** the component (1) which is T-shaped in cross section is produced from an alternative material, preferably glass-fibre-reinforced plastic.

4. Component (1) which is T-shaped in cross section according to one of Claims 1 to 3, **characterized in that** the component (1) which is T-shaped in cross section is additionally provided with shear keys (13) on the lower side of the flange (2).

5. Arrangement of a component (1) which is T-shaped in cross section according to at least one of Claims 1 to 4 as a transition component at the coupling point between a lower pre-stressed concrete tower section (7) and the rising tower section (6) attached thereabove, **characterized in that** the component (1) which is T-shaped in cross section is arranged with the flange (2) downwards - facing the concrete - at the transition point between pre-stressed concrete tower section (7) and rising tower section (6) attached thereabove, and **in that** pre-stressing elements (8) of the lower pre-stressed concrete tower section (7) are guided, anchored and pre-stressed through recesses (3, 5) in flange (2) and web (4) of the component (1) which is T-shaped in cross section.

6. Arrangement of a component (1) which is T-shaped in cross section according to Claim 5, **characterized in that** the geometrical position of said component at the transition point is such that the line of action of the pre-stressing elements (8) coincides with the centroidal axis of the component (1) which is T-shaped in cross section and therefore load is introduced centrally.

7. Arrangement of a component (1) which is T-shaped in cross section according to Claims 5 and 6, **characterized in that** shear keys (13) arranged on the lower side of the flange (2) engage in recesses provided in the concrete (14) of the pre-stressed concrete tower section (7).

8. Method for installing a transition construction of a hybrid tower consisting of a rising tower section (6) and a lower pre-stressed concrete tower section (7) according to one of Claims 1 to 7, comprising the following steps:
- aligning the component (1) which is T-shaped in cross section with the upper edge of the lower pre-stressed concrete tower section (7) with the pre-stressing elements (8) being guided through the recesses (3, 5) provided in the flange (2) and web (4) of the component (1) which is T-shaped in cross section,
- non-positively producing a bed of mortar (11) by casting,
- after hardening of the bed of mortar (11): installing anchor heads (10), anchoring pre-stressing element strands (9) from the pre-stressed concrete tower section (7) and stressing pre-stressing elements (8),
- filling all of the jacket tubes (12) in the pre-stressed concrete.

## Revendications

1. Composant (1) de section transversale en forme de T en tant que composant de transition au niveau du point d'accouplement entre une partie inférieure de tour en béton précontraint (7) et la partie de tour montante (6), montée au dessus, dont le déroulement longitudinal est annulaire ou en forme de segment annulaire - et peut être connecté à au moins un autre composant de transition en forme de segment annulaire notamment formé de manière identique, pour produire un anneau fermé,
**caractérisé en ce qu'**il présente au centre, en section transversale, et à distance définie les uns des autres dans la direction annulaire, des évidements (3, 5) dans la bride (2) et la nervure (4), à travers lesquels les organes de serrage (8) de la partie inférieure de tour en béton précontraint (7) sont guidés, ancrés et précontraints.

2. Composant (1) de section transversale en forme de T selon la revendication 1,
**caractérisé en ce que** le composant (1) de section transversale en forme de T est fabriqué en acier.

3. Composant (1) de section transversale en forme de T selon la revendication 1,
**caractérisé en ce que** le composant (1) de section transversale en forme de T est fabriqué en un matériau différent, de préférence en plastique renforcé par des fibres de verre.

4. Composant (1) de section transversale en forme de T selon l'une quelconque des revendications 1 à 3,
**caractérisé en ce que** le composant (1) de section transversale en forme de T est pourvu en outre de tasseaux de poussée (13) au niveau du côté inférieur de la bride (2).

5. Agencement d'un composant (1) de section transversale en forme de T selon au moins l'une quelconque des revendications 1 à 4 en tant que composant de transition au niveau du point d'accouplement entre une partie inférieure de tour en béton précontraint (7) et la partie de tour montante (6) montée au-dessus,
**caractérisé en ce que** le composant (1) de section transversale en forme de T est disposé avec la bride (2) vers le bas - tournée vers le béton - au niveau du point de transition entre la partie de tour en béton précontraint (7) et la partie de tour montante (6) montée au-dessus et **en ce que** des organes de serrage (8) de la partie inférieure de tour en béton précontraint (7) sont guidés, ancrés et précontraints à travers des évidements (3, 5) dans la bride (2) et la nervure (4) du composant (1) de section transversale en forme de T.

6. Agencement d'un composant (1) de section transversale en forme de T selon la revendication 5,
**caractérisé en ce que** sa position géométrique au niveau du point de transition est telle que la ligne d'action des organes de serrage (8) coïncide avec la ligne de gravité du composant (1) de section transversale en forme de T et que l'on obtienne ainsi une application de charge centrale.

7. Agencement d'un composant (1) de section transversale en forme de T selon les revendications 5 et 6,
**caractérisé en ce que** des tasseaux de poussée (13) disposés au niveau du côté inférieur de la bride (2) viennent en prise dans des évidements prévus dans le béton (14) de la partie de tour en béton précontraint (7).

8. Procédé de montage d'une construction de transition d'une tour hybride constituée d'une partie de tour montante (6) et d'une partie inférieure de tour en béton précontraint (7) selon l'une quelconque des revendications 1 à 7, comprenant les étapes suivantes :
- orientation du composant (1) de section transversale en forme de T sur l'arête supérieure de la partie inférieure de tour en béton précontraint (7) par guidage des organes de serrage (8) à travers les évidements prévus (3, 5) dans la bride (2) et la nervure (4) du composant (1) de section transversale en forme de T,
- fabrication, par engagement par force, d'un lit de mortier (11) par coulage,
- après le durcissement du lit de mortier (11) : insertion de têtes d'ancrage (10), ancrage de torons d'organes de serrage (9) de la partie de tour en béton précontraint (7) et serrage d'organes de serrage (8),
- remplissage de tous les tubes de gainage (12) dans le béton précontraint.
